# EUROPÄISCHE PATENTSCHRIFT

(11) **EP 1 771 241 B1**
(45) Veröffentlichungstag und Bekanntmachung des Hinweises auf die Patenterteilung: **25.02.2009**
(21) Anmeldenummer: 05762079.1
(22) Anmeldetag: 02.07.2005
(51) Int. Cl.: B01F 7/16, B01F 7/24

(54) **DYNAMISCHER MISCHER UND SEINER VERWENDUNG**
DYNAMIC MIXER AND ITS USE
MELANGEUR DYNAMIQUE ET SON UTILISATION

(30) Priorität: 16.07.2004 DE 102004034395
(43) Veröffentlichungstag der Anmeldung: 11.04.2007
(73) Patentinhaber: Bayer Technology Services GmbH, 51368 Leverkusen (DE)
(72) Erfinder: BROD, Helmut, 51061 Köln (DE); KÖHLER, Stefanie, 51069 Köln (DE); ROSE, Reinhold, 51371 Leverkusen (DE)
(86) Internationale Anmeldenummer: PCT/EP2005/007177
(87) Internationale Veröffentlichungsnummer: WO 2006/007967

(56) Entgegenhaltungen:
- DE-A1- 10 248 333
- US-A- 3 482 823
- US-A- 4 198 376

## Beschreibung

Die Erfindung betrifft eine Vorrichtung, die mindestens umfasst ein Gehäuse, mit mindestens zwei rotierenden Rührern wobei einer der Rührer ein zentrisch im Gehäuse angeordneter Wendel- oder Ankerrührer ist, und mindestens einer der anderen Rührer ein exzentrisch angeordneter Schnecken- oder Blattrührer ist gemäß dem Oberbegriff des Anspruchs 1.

Zum Mischen von Flüssigkeiten und Feststoffen werden häufig wendelförmige Rührer eingesetzt. Aufgabe des Rührers ist es, mit möglichst geringem Energieaufwand möglichst kurze Mischzeiten bis zur Homogenisierung des Mischguts zu erzielen. In der Literatur sind viele Daten zum Mischverhalten von Wendelsystemen zu finden [Tatterson, G.B.; Fluid mixing and gas dispersion in agitated tanks; McGraw-HiII Inc.; 1991; S. 325ff]. Wendelrührer sind gängige Mischergeometrien zum Homogenisieren von höherviskosen Produkten.

Die Anforderungen, die durch chemische und andere Produktionsverfahren an das Mischverhalten gestellt werden, nehmen ständig zu, da verringerte Mischzeit bei gleichem Energieeintrag zu verringerten Gesamtkosten in der Produktion führen.

Zur Vergrößerung der Raum-Zeit-Ausbeute in Produktionsverfahren ist es außerdem von Interesse, möglichst viele Prozessschritte in einem Mischapparat durchzuführen. Apparate mit Rührern müssen daher Mischgüter trotz großer Viskositätsänderungen mit geringen Mischzeiten homogenisieren können. Diese Mischaufgabe kann mit herkömmlichen Wendelrühreranordnungen mit einer Welle nur unzureichend erfüllt werden. In der Literatur ist schon häufig beschrieben worden, dass sich die Mischzeiten im mittelviskosen Strömungsbereich um ein vielfaches erhöhen [Tatterson, G.B.; Fluid mixing and gas dispersion in agitated tanks; MeGraw-HiII Inc.; 1991; S.381]. Dies ist von großem Nachteil für Prozesse mit Viskositätsänderungen, die zu jedem Zeitpunkt aus Qualitäts- und Effizienzgründen eine kurze Mischzeit erfordern.

In der DE 10248333 A1 werden Mischer beschrieben, bei denen die Mischwerkzeuge sich gegenseitig und die Behälterwand vollständig überstreichen, um eine möglichst vollständige Selbstreinigung des Mischers ähnlich wie bei dichtkämmenden zweiwelligen Extrudern zu erreichen. In dieser Schrift wird ebenfalls beschrieben, dass die Mischzeiten solcher selbstreinigender Systeme gegenüber konventionellen Wendelrührern deutlich verringert sind.

Das oben geschilderte Mischersystem hat allerdings den Nachteil, dass es nur zu sehr hohen Kosten hergestellt werden kann, weil die Mischwerkzeuge zur Erreichung der Selbstreinigung ähnlich wie Zahnräder mit einer präzise aufeinander abgestimmten Geometrie gefertigt und durch ein genaues Synchrongetriebe angetrieben werden müssen.

In der FR 27 16 337 A1 wird ein weiterer Mischer mit einem zentrischen und einem exzentrischen Rührer beschrieben, wobei der exzentrische Rührer in eine Aussparung des zentrischen Rührers hineinpasst. Dieser Mischer hat allerdings die Nachteile, dass er keine gezielte Vermischung in der Richtung parallel zu den Wellen erzeugt, da die Rührer keine axiale Förderwirkung aufweisen, und dass das Antriebsmoment an der zentralen Welle immer dann durch einen hohen Spitzenwert geht, wenn das Blatt des zentrischen Rührers mit seiner Aussparung am Blatt des exzentrischen Rührers vorbeistreicht. Dies führt zum einen zu erhöhten Kosten für die Antriebsenergie des Mischers, zum anderen muss das hohe Spitzendrehmoment bei der gegenseitigen Passage der Rührer durch eine festere Konstruktion der Rührer und des Antriebs kompensiert werden, was wiederum die ganze Konstruktion verteuert.

In GB 2076675A sind Trogmischer mit wendelförmiger Mischergeometrie beschrieben. Sie werden vielfach zum Vermischen von Schüttgütern oder pastösen Medien verwendet. Diese horizontal angeordneten Mischer haben den Nachteil, dass ihre Gehäuse in aufwendigen und damit teuren geometrischen Gestalten geformt sein müssen. Weiterhin ist von Nachteil, dass die Mischer mit ihrem Gehäuse nur in horizontaler Anordnung zu betreiben sind.

Es bestand daher die Aufgabe, einen Mischer mit zylindrischem Gehäuse bereitzustellen, der eine gute axiale und radiale Durchmischung des Mischguts bei gleichbleibender guter Mischzeit auch während großen Viskositätsänderungen im Prozess und bei niedrigen Kosten sowohl für die Fertigung der Mischwerkzeuge und des Antriebs als auch für die zum Mischen aufgewendete Energie aufweist.

Überraschenderweise wurde nun gefunden, dass ein Mischer umfassend mindestens ein Gehäuse (1), mindestens zwei rotierende Rührer (2) und (3) sowie gegebenenfalls Querbalken zur Fixierung der Rührelemente des zentrischen Rotors, wobei mindestens einer der Rührer (2) ein zentrisch im Gehäuse (1) angeordneter Wendel- oder Ankerrührer ist, und mindestens einer der anderen Rührer (3) ein exzentrisch angeordneter Schnecken- oder Blattrührer ist, die erfindungsgemäße Aufgabe erfüllt.

Gegenstand der Erfindung ist daher ein Mischer gemäß Anspruch 1.

Als Antriebsmittel für die Rührer können gängige Motoren mit entsprechender Getriebetechnik, einer Eingangswelle und mindestens zwei Abgangswellen verwendet werden. Durch das Getriebe wird hierbei ein festes Drehzahlverhältnis zwischen den beiden Rührern realisiert. In Abhängigkeit von den gewählten Steigungs- und Durchmesserverhältnissen, muss das Drehzahlverhältnis der beiden Rührer während des Betriebs konstant bleiben, da es ohne eine mechanisch fast spielfreie Synchronisation zu Kollisionen der beiden Rührer kommt. Für Bauarten des Mischers, bei denen das Drehzahlverhältnis von der Geometrie unabhängig gewählt werden kann, kommt auch eine Antriebstechnik mit zwei oder mehreren Motoren in Frage, mit denen von einander unabhängige Drehzahlen eingestellt werden können. Hierdurch entsteht mindestens ein zusätzlicher Freiheitsgrad beim Betrieb des Mischers.

Unter Wendelrührer im Sinne dieser Schrift werden Mischer verstanden, die gekennzeichnet sind durch eine Welle, die zentrisch zu den Rührelementen angeordnet ist und gegebenenfalls über mindestens einen Querbalken mit den Rührelementen verbunden ist. Die Rührelemente der Wendelrührer können aus einem einfachen Blech oder aus Hohl- oder Vollmaterial mit profiliertem Querschnitt ausgeführt sein. Sie bilden eine Wendel (Helix) der Steigung S, die konzentrisch zur Welle angeordnet ist. Unter Wendelrührers werden hier auch solche Konstruktionen verstanden, deren Steigung S sich konstruktionsbedingt mit der Umfangslänge bzw. dem Umfangswinkel ändert, wie dies zum Beispiel bei den in DE 4117773 A1 beschriebenen Rührern der Fall ist.

Unter Schneckenrührer im Sinne dieser Schrift werden Mischer verstanden, die gekennzeichnet sind durch eine bevorzugt zentrisch angeordnete Welle und Rührelemente, die wendelförmig (helixförmig) mit der Steigung S um die Welle angeordnet sind, wobei vorzugsweise kein oder nur ein geringer Spalt zwischen den Rührelementen und der Welle zu finden ist. Mit Schneckenrührer sind hier auch solche Konstruktionen gemeint, deren Steigung S nicht konstant über der gesamten Aufwicklung ist.

Die Begriffe Wendelrührer und Schneckenrührer im Sinne dieser Schrift umfassen auch den Fall, dass die Steigung der Wendel bzw. der Schnecke im mathematischen Sinne unendlich groß ist. Dann geht der Wendelrührer in einen Ankerrührer über und der Schneckenrührer in einen Blattrührer. Unter Ankerrührer und Blattrührer im Sinne dieser Schrift werden alle technischen Ausführungen gemäß der Ankergeometrie verstanden, wie beispielsweise beschrieben in: Ullmann's Encyclopedia of Industrial Chemistry; Marko Zlokarnik; Stirring; DOI: 10.1002/14356007.b02_25; Wiley-VCH Verlag GmbH & Co. KgaA; Release 2003, 7th Edition. Weiterhin wird unter den Begriffen Wendelrührer und Schneckenrührer auch verstanden, dass die wendelförmige Kontur der Rührerarme auch durch unterbrochene oder versetzt angebrachte Elemente gebildet werden kann. Als Elemente können zum Beispiel Stäbe mit rundem oder drei- bzw. viereckigem Querschnitt oder Wendelsegmente verwendet werden.

In einer bevorzugten Ausführungsform der Erfindung weist das Gehäuse einen im wesentlichen kreisförmigem Querschnitt auf, wobei Abweichungen zum Beispiel aufgrund von Fertigungstoleranzen in der Unrundheit von Behältern toleriert werden.

Der Boden des Gehäuses kann beliebige gängige Formen aufweisen, wie zum Beispiel Klöpperboden, Korbbogenboden oder kegelförmig verjüngende Bodenformen. Die an die Wendelrührer anschließende Bodenankerform kann ohne mischtechnische Nachteile an die Bodenform angepasst werden. Die Ankerform kann im horizontalen Schnitt gesehen eine S-förmige oder gerade Gestalt aufweisen.

In einer weiteren bevorzugten Ausführungsform der Erfindung verfügt der Mischer über mindestens eine Öffnung zum Befüllen und/oder Entleeren. Besonders bevorzugt sind Ausführungen mit mindestens jeweils einer Befüll- und Entleeröffnung.

Die erfindungsgemäßen Mischer sind auch dadurch gekennzeichnet, dass mindestens ein exzentrischer Rührer (3) und mindestens ein zentrischer Rührer (2) gegenläufig oder gleichläufig, ganz besonders bevorzugt gleichläufig rotieren.

Im Fall der gleichläufig rotierenden Rührer gelten weitere bevorzugte Ausführungsformen:

Bevorzugt ist ein Mischer, der dadurch gekennzeichnet ist, dass mindestens ein exzentrischer Schneckenrührer sich im Eingriff mit dem zentrischen Wendelrührer befindet, d.h. dass der Außendurchmesser eines exzentrischen Rührers sich in einem Querschnitt senkrecht zu den Wellen mit dem Innendurchmesser des Wendelrührers überschneidet. Unter dem Eingriff E im Sinne dieser Schrift wird das Verhältnis aus der radialen Überschneidungslänge (e) und der Wendelbreite (b) in einem Schnitt senkrecht zu den Wellen verstanden. Dies ist exemplarisch in Figur (2) skizziert.

In einer bevorzugten Ausführungsform beträgt der Eingriff 30 bis 99%, bevorzugt 80 bis 95%.

Eine weiterhin relevante Kenngröße des erfindungsgemäßen Mischers ist die Gangzahl der Rührer.

Unter der Gangzahl eines Wendel- oder Schneckenrührers soll im folgenden die natürlich Zahl verstanden werden, die sich ergibt, wenn man den Winkel 360° durch denjenigen Winkel dividiert, um den ein Rührer um seine Achse rotiert werden muss, damit das Bild seines Schnittes mit einer Ebene senkrecht zur Rührwelle mit dem entsprechenden Ausgangsschnittbild zur Deckung kommt.

Besonders bevorzugt sind Mischer, bei denen die Gangzahl des Anker- oder Wendelrührers 2 beträgt. Dies hat zum einen den Vorteil, dass bei der Rotation dieses Rührers um seine Achse symmetrische Verhältnisse herrschen, so dass kaum Strömungskräfte senkrecht zur Rührwelle auftreten. Zum anderen ist der fertigungstechnische Aufwand zur Herstellung des Rührers aufgrund der geringeren Anzahl von Arbeitsgängen noch vergleichsweise niedrig. Für den Schneckenrührer oder Blattrührer wird eine Geometrie mit der Gangzahl 1 oder 2 bevorzugt.

Des weiteren ist die Steigung des Rührers eine den Mischer ebenfalls beeinflussende Größe.

Die Steigung eines Wendel- oder Schneckenrührers ist hierbei das Verhältnis aus abgewickelter Höhe und abgewickelter Umfangslänge, wenn man einen Rührer am Außenumfang auf eine Ebene abwickelt und die Positionen, die der Kontaktpunkt des Rührblatts mit der Ebene durchläuft durch eine Linie kennzeichnet. Die Steigung dieser Linie ist dann die Steigung des Rührers.

In vielen Fällen wird die Steigung von Wendel- und Schneckenrührer konstant gewählt. Es gibt aber auch Ausführungen, bei denen konstruktionsbedingt eine über den Umfang variable Steigung vorliegt, wie zum Beispiel bei den in DE 4117773 A1 beschriebenen Rührern.

Die Steigungen der Rührer sind dann besonders günstig aufeinander abgestimmt, wenn die folgende mathematische Beziehung (I) erfüllt ist: $\frac{{S}_{1}}{{S}_{2}} = \frac{{n}_{2} ⁢ {D}_{2}}{{n}_{1} ⁢ {D}_{1}}$ wobei n₁ bzw. n₂ die Drehzahlen, D₁ bzw. D₂ die Außendurchmesser und S₁ bzw. S₂ die Steigungen des zentrischem bzw. exzentrischen Rührers bezeichnen.

Die Steigungen der Rührer sollten sich daher vorzugsweise umgekehrt proportional zu den Umfangsgeschwindigkeiten der Rührer verhalten, damit die vertikalen Abstände xᵤ und xₒ zwischen den beiden Rührblättern im Eingriff während der Bewegung nahezu konstant bleiben.

Für die nach Gleichung I abgestimmten Rührer wurde für gleiche vertikale Abstände zwischen den Rührblättern xᵤ=xₒ eine deutliche Mischzeitverkürzung im Reynoldszahlbereich von 100 gegenüber der Konfiguration nur mit Wendelrührer ohne Schnecke festgestellt. Die Messergebnisse sind in Figur 6 im Anhang eingetragen.

Überraschender Weise wurde weiterhin gefunden, dass mit einer vertikalen Abstandsverteilung xᵤ<<xₒ bei Förderrichtung des Wendelrührers in Behälterwandnähe nach unten die Mischzeit im Reynoldszahlbereich von 100 weiterhin reduziert werden kann. Für diese Verkürzung der Mischzeit ist es von Vorteil, wenn der kleinere Abstand xᵤ << xₒ bei Förderrichtung der Wendel nach unten und xₒ << xᵤ bei Förderrichtung der Wendel nach oben gewählt wird.

Die Steigung des Wendelrührers kann zwischen 0,05 und unendlich liegen. In einer bevorzugten Ausfübrungsform der Erfindung beträgt die Steigung des Wendelrührers zwischen 0,1 und 2.

Das Drehzahlverhältnis von Schnecken- zu Wendelrührer liegt im Bereich zwischen 5:1 und 1:1. Bevorzugt weist der erfindungsgemäße Mischer zudem ein Drehzahlverhältnis von Schnecken- zu Wendelrührer von 4:1 bis 2:1, besonders bevorzugt von 3:1, auf.

Eine besonders bevorzugte Bauform des Mischers erhält man dadurch, dass man den Wendelrührer am äußeren Radius mit Hilfe von parallel zur Welle angebrachten Versteifungen verstärkt, so dass seine Gesamtkonstruktion erheblich höhere Kräfte und Drehmomente bei geringer Deformation aufnehmen kann. Diese Bauweise des Wendelrührers ist deshalb besonders vorteilhaft, weil sie es gestattet, den Schneckenrührer praktisch genauso tief in den Wendelrührer eingreifen zu lassen, wie ohne die Versteifungen, was zu einer besonders guten Mischwirkung des gesamten Mischers führt.

Falls der Schneckenrührer nicht in den Wendelrührer eingreift, können die Steigungsrichtungen, die Steigungen, die Drehzahlen und Drehrichtungen der Rührer unabhängig voneinander gewählt werden.

Falls jedoch der Schneckenrührer in den Wendelrührer eingreift, müssen die Steigungsrichtungen und die Drehrichtungen der Rührer gleich sein.

In einer besonders bevorzugten Ausführung der Erfindung befinden sich der zentrische und ein exzentrischer Rührer im gegenseitigen Eingriff und die Steigungen dieser beiden Rührer sind so aufeinander abgestimmt, dass der vertikale Abstand zwischen den Rührblättern im Eingriff während der Umdrehung der Rührer möglichst konstant und gleichförmig bleibt. Dies hat den Vorteil, dass bei der Herstellung der Rührer und beim Bau des Getriebes für den synchronen Antrieb beider Rührer nur vergleichsweise geringe Anforderungen an die Fertigungstoleranzen gestellt werden müssen.

In einer weiteren Ausführungsfbrm des erfindungsgemäßen Mischers rotieren mindestens ein exzentrischer Rührer (3) und mindestens ein zentrischer Rührer gegenläufig.

Bei gegenläufiger Rotation dürfen die Mischer nicht im Eingriff sein.

Des weiteren bevorzugt weist der Mischer bei gegenläufig rotierenden Mischern vorzugsweise eine Gangzahl für den Wendel- oder Ankerrührer von 2 und die Gangzahl für den Schnecken- oder Blattrührer von 1 oder 2 auf.

Bei gegenläufig rotierenden Rühren kann zudem die Steigung beliebig gewählt werden, ebenso wie das Drehzahlverhältnis.

Ebenso kann ein Mischer mit gegenläufig rotierenden Rührern Versteifungen aufweisen. Diese sind dann sowohl auf dem Wendelaußendurchmesser als auch auf dem Wendelinnendurchmesser möglich.

Das Gehäuse muss nicht mit den erfindungsgemäßen Einbauten vollständig versehen sein. Es kann z.B. für bestimmte Prozesse (Entgasung) ein Gasraum über den Rührereinbauten freigehalten sein.

Die erfindungsgemäßen Mischer zeigten überraschenderweise, dass die Mischzeiten dieser Mischer gegenüber konventionellen, vergleichbaren Rührwerken (Wendelrührern) erheblich verkürzt sind, insbesondere dann, wenn der Schneckenrührer tief in den Wendelrührer eingreift, und die Rührer mit einem Drehzahlverhältnis von Schneckenrührer zu Wendelrührers von 2:1 bis 4:1 laufen, und dass diese gute Mischwirkung auch über einen großen Viskositätsbereich hinweg erhalten bleibt.

Bei der Vakuumdestillation eines Gemischs aus Polymer und Lösemittel, bei der es zu einer starken Schaumbildung kommt, wenn man mit einem konventionellen Mischer arbeitet, wurde überraschenderweise festgestellt, dass der Schaum gegenüber dem konventionellen Mischer durch den erfindungsgemäßen Mischer um ein Vielfaches besser zerstört bzw. wieder in das Mischgut eingezogen wird. Der erfindungsgemäße Mischer eignet sich also in besonderer Weise für Prozesse, bei denen eine störende Schaumbildung auftritt.

In einer bevorzugten Ausführungsform der Erfindung weisen die erfindungsgemäßen Mischer an der Innenwand des Gehäuses Heiz- oder Kühlelemente auf. Ansonsten kann das Gehäuse auch an sich mit den bekannten üblichen Kühl- oder Heizeinrichtungen versehen sein, z.B. mit einem von Wärmeträgern durchströmbaren Doppelmantel, elektrischen Heizwendeln etc.

Der erfindungsgemäße Mischer eignet sich für beliebige Mischaufgaben in der chemischen Prozesstechnik, selbstverständlich auch als Reaktor für gerührte Reaktionen.

Der Mischer kann neben dem oben hauptsächlich beschriebenen Betrieb mit vertikal angeordneten Wellen auch als Horizontalmischer, d.h. mit horizontal angeordneten Wellen, betrieben werden. Eine horizontale Anordnung der Wellen ist zum Beispiel für Prozesse mit Schüttgütern oder feuchten Schüttgütern sinnvoll. Daneben sind natürlich auch alle andere Neigungswinkel der Wellen gegenüber der Vertikalen zwischen 0 und 90° möglich.

Die Erfindung wird nachstehend anhand der Figuren beispielhaft näher erläutert.

Es zeigen
- Figur 1a: die Vorderansicht eines erfindungsgemäßen Mischers; das Gehäuse (1) ist geschnitten dargestellt.
- Figur 1b: die Vorderansicht eines erfindungsgemäßen Mischers mit gegenüber Figur 1a vergrößerten Steigungen von Wendel- und Schneckenrührer, das Gehäuse ist wiederum geschnitten dargestellt.
- Figur 1c: die Vorderansicht eines erfindungsgemäßen Mischers mit gegenüber Figur 1a erhöhten Steigungen, bei dem Verstärkungsstäbe (5) am Außendurchmesser des Wendelrührers (2) angebracht sind. Das Gehäuse (1) ist wiederum geschnitten dargestellt.
- Figur 2: einen Schnitt durch einen erfindungsgemäßen Mischer mit der Gangzahl zwei für die Wendel (2) und der Gangzahl zwei für die Schnecke (3). Die Figur zeigt auch die Eingriffstiefe (e) und die Wendelbreite (b), aus denen sich der prozentuale Eingriff E errechnet.
- Figur 3: einen Schnitt durch einen anderen erfindungsgemäßen Mischer, bei dem die Gangzahl des Wendelrührers (2) zwei und die Gangzahl des Schneckenrührers (3) eins beträgt.
- Figur 4: einen Schnitt durch einen erfindungsgemäßen Mischer, bei dem Wendel (2) und Schnecke (3) sich nicht im Eingriff befinden.
- Figur 5: einen Schnitt durch einen etfindungsgemäßen Mischer, bei dem zur Verbesserung der mechanischen Stabilität Verstärkungsstäbe (5) parallel zur Welle auf dem Außendurchmesser des Wendelrührers (2) angebracht sind.
- Figur 6: eine graphische Darstellung des Zusammenhangs zwischen Re und NTm.

### Beispiele

Die nachfolgenden Beispiele dienen der Erläuterung der Erfindung, ohne dabei limitierend zu wirken.

### Beispiel 1

Figuren 1a, 1b und 1c zeigen erfindungsgemäße Mischer in der Seitenansicht in unterschiedlichen Ausführungsformen.

Wiedergegeben ist das zylindrische Gehäuse (1), der zentrische Wendelrührer (2) und der exzentrische Schneckenrührer (3). Die Figuren 1a, 1b und 1c zeigen beispielhaft die Ausführungsform mit einem Querbalken (4) am Ende der zentrischen Welle, auf dem die Wendeln befestigt sind. Figur 1c zeigt zusätzlich noch die parallel zur Welle angebrachten Verstärkungsstäbe (5).

Da der Wendel- und der Schneckenrührer sich im Eingriff befinden, müssen sowohl der Drehsinn als auch der Steigungssinn beider Rührer identisch sein. Es ist auch ein synchronisierender Antrieb für beide Rührer erforderlich, der sicherstellt, dass sich die beiden Rührer mit einem festen Drehzahlverhältnis bewegen und die Rührblätter nicht miteinander in Kontakt kommen.

### Beispiel 2

Figur 2 zeigt einen Querschnitt durch einen erfindungsgemäßen Mischer. Die Gangzahl des Wendelrührers (2) und des Schneckenrührers (3) beträgt zwei. Der Mischer kann mit einem Drehzahlverhältnis von Schneckenrührer zu Wendelrührer von 3:1 oder 2:1 betrieben werden. Für eine genaue Abstimmung der Steigungen zum Zweck großer und sicherer vertikaler Abstände im Eingriff zwischen den beiden Rührern verwendet man Beziehung (I). Im Beispiel 2 beträgt der Außendurchmesser der Wendel 95% des Behälterinnendurchmessers und der Außendurchmesser der Schnecke 37% des Behälterinnendurchmessers. Der Abstand zwischen den Achsen des zentrischen und des exzentrischen Rührers beträgt 28% des Behälterinnendurchmessers. Nach Beziehung (I) muss das Verhältnis der Steigungen von Wendel und Schnecke folgende Werte annehmen:
Bei einem Drehzahlverhältnis von 3:1: S₁/S₂=3*0,37/0,95=1,17
Bei einem Drehzahlverhältnis von 2:1: S₁/S₂=2*0,37/0,95=0,78

Wenn zum Beispiel für den zentrischen Wendelrührer der Wert S₁=1 für die Steigung vorgegeben ist, was einem Steigungswinkel von 45° entspricht, so wählt man für den exzentrischen Schneckenrührer die Steigung S₂=0,85 (entsprechend einem Steigungswinkel von 40,6°) bei einem Drehzahlverhältnis von 3:1 und die Steigung S₂=1,28 (entsprechend einem Steigungswinkel von 52,1°) bei einem Drehzahlverhältnis von 2:1.

### Beispiel 3

Figur 4 zeigt eine Variante des erfindungsgemäßen Mischers, bei der der zentrische Wendelrührer (2) und der exzentrische Schneckenrührer (3) sich nicht im gegenseitigen Eingriff befinden. Nun kann sowohl der Drehsinn als auch der Steigungssinn beider Rührer unabhängig voneinander gewählt werden. Außerdem ist hier kein synchronisierendes Getriebe mit festem Drehzahlverhältnis erforderlich. Es ist nun möglich, die Förderrichtung beider Rührer unabhängig voneinander so einzustellen, dass entweder beide Rührer axial dieselbe oder unterschiedliche Förderrichtungen aufweisen.

### Beispiel 4

Figur 5 zeigt eine Variante des erfindungsgemäßen Mischers, bei der der zentrische Wendelrührer (2) und der exzentrische Schneckenrührer (3) sich im gegenseitigen Eingriff befinden und synchronisiert angetrieben werden. Zur Verbesserung der mechanischen Stabilität sind (in diesem Beispiel) vier Versteifungsstäbe (4) parallel zu den Wellen am Außendurchmesser des Wendelrührers angebracht. Hierdurch wird die gesamte Konstruktion des Wendelrührers gegen elastische und plastische Verformungen sehr effizient versteift, ohne dass der zur Verkürzung der Mischzeiten wichtige Eingriff zwischen dem Wendel- und dem Schneckenrührer behindert wird.

## Patentansprüche

1. Vorrichtung mindestens umfassend Gehäuse (1), mindestens zwei rotierende Rührer (2) und (3), wobei einer der Rührer (2) ein zentrisch im Gehäuse (1) angeordneter Wendel- oder Ankerrührer ist, und mindestens einer der anderen Rührer (3) ein exzentrisch angeordneter Schnecken- oder Blattrührer ist, **dadurch gekennzeichnet, dass** die Steigungen, die Drehzahlen und die Außendurchmesser der Rührer die folgende mathematische Beziehung (I) erfüllen: $\frac{{S}_{1}}{{S}_{2}} = \frac{{n}_{2} ⁢ {D}_{2}}{{n}_{1} ⁢ {D}_{1}}$ in der n₁ bzw. n₂ die Drehzahlen, D₁ bzw. D₂ die Außendurchmesser und S₁ bzw. S₂ die Steigungen des mindestens einen zentrischen bzw. exzentrischen Rührers bedeuten.

2. Vorrichtung nach Anspruch 1, **dadurch gekennzeichnet, dass** mindestens ein exzentrischer Rührer (3) und mindestens ein zentrischer Rührer (2) gleichläufig oder gegenläufig rotieren.

3. Vorrichtung einem der Ansprüche 1 bis 2, **dadurch gekennzeichnet, dass** der exzentrische Schneckenrührer sich im Eingriff mit dem zentrischen Wendelrührer befindet.

4. Vorrichtung nach einem der Ansprüche 1 bis 3, **dadurch gekennzeichnet, dass** der Eingriff E 30-99% beträgt.

5. Vorrichtung nach einem der Ansprüche 1 bis 3, **dadurch gekennzeichnet, dass** der Eingriff E 80 - 95% beträgt.

6. Vorrichtung nach einem der Ansprüche 1 bis 4, **dadurch gekennzeichnet, dass** die Gangzahl für den Wendel- oder Ankerrührer zwei und die Gangzahl für den Schnecke- oder Blattrührer eins oder zwei beträgt.

7. Vorrichtung nach einem der Ansprüche 1 bis 6, **dadurch gekennzeichnet, dass** die Steigung S des Wendelrührers zwischen 0,05 und unendlich liegt.

8. Vorrichtung nach einem der Ansprüche 1 bis 7, **dadurch gekennzeichnet, dass** das Drehzahlverhältnis von Schnecken- zu Wendelrührer im Bereich zwischen 5:1 und 1:1 liegt.

9. Vorrichtung nach einem der Ansprüche 1 bis 8, mit dem oberen Abstand xₒ und dem unteren Anstand xᵤ zwischen einer Wendel eines exzentrischen Rührers und einer Wendel eines zentrischen Rührers **dadurch gekennzeichnet, dass** bei Förderrichtung der Wendel nach unten xᵤ << xₒ ist und bei Förderrichtung der Wendel nach oben xₒ << xᵤ ist.

10. Verwendung einer Vorrichtung nach einem der Ansprüchen 1 bis 9 zur Herstellung oder Verarbeitung von Polymeren.

## Claims

1. Device at least comprising a housing (1), at least two rotating agitators (2) and (3), one of the agitators (2) being a helical or anchor agitator arranged centrally in the housing (1), and at least one of the other agitators (3) being an eccentrically arranged screw or blade agitator, **characterized in that** the pitches, the rotary speeds and the outer diameters of the agitators satisfy the following mathematical relationship (I) : $\frac{{S}_{1}}{{S}_{2}} = \frac{{n}_{2} ⁢ {D}_{2}}{{n}_{1} ⁢ {D}_{1}}$ where n₁ and n₂ are the rotary speeds, D₁ and D₂ are the outer diameters and S₁ and S₂ are the pitches, respectively, of the at least one central and eccentric agitator.

2. Device according to claim 1, **characterized in that** at least one eccentric agitator (3) and at least one central agitator (2) are corotating or counter rotating.

3. Device according to one of claims 1 to 2, **characterized in that** the eccentric screw agitator engages with the central helical agitator.

4. Device according to one of claims 1 to 3, **characterized in that** the engagement E is 30-99%.

5. Device according to one of claims 1 to 3, **characterized in that** the engagement E is 80-95%.

6. Device according to one of claims 1 to 4, **characterized in that** the number of flights for the helical or anchor agitator is two and the number of flights for the screw or blade agitator is one or two.

7. Device according to one of claims 1 to 6, **characterized in that** the pitch S of the helical agitator is between 0.05 and infinity.

8. Device according to one of claims 1 to 7, **characterized in that** the rotary speed ratio of screw agitator to helical agitator is in the range between 5:1 and 1:1.

9. Device according to one of claims 1 to 8, having the upper distance xₒ and the lower distance xᵤ between a helix of an eccentric agitator and a helix of a central agitator, **characterized in that** with downwards pumping direction of the helix xᵤ << xₒ and with upwards pumping direction of the helix xₒ << xᵤ.

10. Use of a device according to one of claims 1 to 9 for producing or processing polymers.

## Revendications

1. Dispositif comprenant au moins un carter (1), au moins deux agitateurs rotatifs (2) et (3), un des agitateurs (2) étant un agitateur hélicoïdal ou un agitateur à ancres croisées disposé centriquement dans le carter (1) et au moins un des autres agitateurs (3) étant un agitateur à vis sans fin ou un agitateur à pales disposé excentriquement, **caractérisé en ce que** les pas, les vitesses de rotation et les diamètres extérieurs des agitateurs satisfont à la relation mathématique suivante (I) : $\frac{{S}_{1}}{{S}_{2}} = \frac{{n}_{2} ⁢ {D}_{2}}{{n}_{1} ⁢ {D}_{1}}$ dans laquelle n₁ et n₂ représentent les vitesses de rotation, D₁ et D₂ les diamètres extérieurs et S₁ et S₂ les pas du au moins un agitateur centrique et agitateur excentrique.

2. Dispositif selon la revendication 1, **caractérisé en ce qu'**au moins un agitateur excentrique (3) et au moins un agitateur centrique (2) tournent de façon synchrone ou opposé.

3. Dispositif selon une des revendications 1 et 2, **caractérisé en ce que** l'agitateur à vis sans fin excentrique se trouve en engrènement avec l'agitateur hélicoïdal centrique.

4. Dispositif selon une des revendications 1 à 3, **caractérisé en ce que** l'engrènement E est de 30 à 99 %..

5. Dispositif selon une des revendications 1 à 3, **caractérisé en ce que** l'engrènement E est de 80 à 95 %.

6. Dispositif selon une des revendications 1 à 4, **caractérisé en ce que** le nombre de spires est de 2 pour l'agitateur hélicoïdal ou à ancres croisées et le nombre de spires est de 1 ou 2 pour l'agitateur à vis sans fin ou l'agitateur à pales.

7. Dispositif selon une des revendications 1 à 6, **caractérisé en ce que** le pas S de l'agitateur hélicoïdal est situé entre 0,05 et l'infini.

8. Dispositif selon une des revendications 1 à 7, **caractérisé en ce que** le rapport des vitesses de rotation de l'agitateur à vis sans fin à l'agitateur hélicoïdal est situé dans la plage de 5 : 1 à 1 : 1.

9. Dispositif selon une des revendications 1 à 8, avec la distance supérieure xₒ et la distance inférieure xᵤ entre une hélice d'un agitateur excentrique et une hélice d'un agitateur centrique, **caractérisé en ce que** xᵤ << xₒ pour le sens de transport de l'hélice vers le bas et xₒ << xᵤ pour le sens de transport de l'hélice vers le haut.

10. Utilisation d'un dispositif selon une des revendications 1 à 9 pour la fabrication ou la transformation de polymères.
